# EUROPÄISCHE PATENTSCHRIFT

(11) **EP 2 569 781 B1**
(45) Veröffentlichungstag und Bekanntmachung des Hinweises auf die Patenterteilung: **16.09.2015**
(21) Anmeldenummer: 11706755.3
(22) Anmeldetag: 23.02.2011
(51) Int. Cl.: H01F 29/02, H01F 29/04, H01H 9/00

(54) **LASTSTUFENSCHALTER**
ON-LOAD TAP CHANGER
COMMUTATEUR DE PRISES EN CHARGE

(30) Priorität: 08.05.2010 DE 102010019948
(43) Veröffentlichungstag der Anmeldung: 20.03.2013
(73) Patentinhaber: Maschinenfabrik Reinhausen GmbH, 93059 Regensburg (DE)
(72) Erfinder: ALBRECHT, Wolfgang, 93173 Wenzenbach (DE); HAMMER, Christian, 93059 Regensburg (DE); KOTZ, Christian, 93489 Schorndorf (DE); REHKOPF, Sebastian, 93059 Regensburg (DE); SACHSENHAUSER, Andreas, 84066 Mallersdorf-Pfaffenberg (DE)
(86) Internationale Anmeldenummer: PCT/EP2011/000859
(87) Internationale Veröffentlichungsnummer: WO 2011/141081

(56) Entgegenhaltungen:
- DE-A1- 1 901 105
- DE-A1- 3 146 970
- DE-B1- 2 348 091
- DE-B3-102005 048 308

## Beschreibung

Die Erfindung betrifft einen Laststufenschalter zur unterbrechungslosen Umschaltung zwischen Wicklungsanzapfungen eines Stufentransformators gemäß dem Oberbegriff des ersten Patentanspruches.

Aus der DE 20 21 575 A ist ein Laststufenschalter bekannt, der insgesamt vier Vakuumschaltröhren pro Phase aufweist. In jedem der beiden Lastzweige, die jeweils mit einer Wicklungsanzapfung in Verbindung stehen, sind jeweils eine Vakuumschaltröhre als Hauptkontakt und jeweils eine weitere Vakuumschaltröhre, in Reihenschaltung mit einem Überschaltwiderstand, als Widerstandskontakt vorgesehen.

Bei einer unterbrechungslosen Lastumschaltung von der bisherigen Wicklungsanzapfung n auf die neue, vorgewählte Wicklungsanzapfung n+1 wird zunächst der Hauptkontakt der abschaltenden Seite geöffnet, darauf schließt der Widerstandskontakt der übernehmenden Seite, so dass zwischen den beiden Wicklungsanzapfungen n und n+1 ein durch die Überschaltwiderstände begrenzter Ausgleichsstrom fließt.

Nach dem der bisher geschlossene Widerstandskontakt der abschaltende Seite geöffnet hat, schließt dann der Hauptkontakt der übernehmenden Seite, so dass der gesamte Laststrom von der neuen Wicklungsanzapfung n+1 zur Lastableitung führt; die Umschaltung ist damit beendet.

Bei verschiedenen Anwendungsfällen solcher bekannter Laststufenschalter mit Vakuumschaltröhren zur Regelung von Leistungstransformatoren ist jedoch eine hohe Stoßspannungsfestigkeit, bis zu 100 kV und deutlich darüber hinaus, erforderlich.

Solche unerwünschten Stoßspannungen, deren Höhe wesentlich durch den Aufbau des Stufentransformators und der Wicklungsteile zwischen den einzelnen Anzapfstufen bedingt ist, sind zum einen Blitzstoßspannungen, die sich durch das Einschlagen von Blitzen im Netz ergeben.

Zum anderen können auch Schaltstoßspannungen auftreten, die durch nicht vorhersehbare Schaltstöße im zu regelnden Netz verursacht sind.

Bei nicht ausreichender Stoßspannungsfestigkeit des Laststufenschalters kann es zu kurzzeitigem Stufenkurzschluss bzw. unerwünschtem Durchschlag an der Keramik bzw. dem Dampfschirm von Vakuumschaltröhren im nicht den Laststrom führenden Lastzweig kommen, was nicht nur deren Langzeitschädigung verursachen kann, sondern generell unerwünscht ist.

Aus der DE 23 57 209 A und der DE 26 04 344 ist es bereits bekannt, zur Bekämpfung zu hoher Stoßspannungsbeanspruchungen zwischen den Lastzweigen Schutzfunkenstrecken oder spannungsabhängige Widerstände oder beides vorzusehen; diese Mittel sind jedoch in verschiedenen Fällen unzureichend und können schädliche Stoßspannungsbeanspruchungen in ihrer Wirkung nicht oder nicht vollständig ausschließen.

DE 31 46 970 A1 offenbart eine Lastschaltvorrichtung, die vier Vakuumschalter sowie zwei Strombegrenzungswiderstände enthält. Jeweils zwei Vakuumschalter und ein Strombegrenzungswiderstand bilden einen Lastzweig, wobei die Vakuumschalter in Reihe und ein Strombegrenzungswiderstand parallel zu einer der Vakuumschalter geschaltet ist. Beim Betätigen dies Lastschaltvorrichtung wird von einem Lastzweig auf den anderen Lastzweig umgeschaltet. Jeder Lastzweig ist mit einem Stufenschalter elektrisch leitend verbunden. Während des Betriebes fließt ein Strom über einen der Stufenschalter und einen Lastzweig zum neutralen Punkt. Bei einer Umschaltung wird zunächst der lastfreie Stufenschalter betätigt, d.h. der Stufenschalter fährt die benachbarte zu beschaltende Anzapfung an. Im nächsten Schritt erfolgt die Umschaltung des Stromes von einem Lastzweig auf den anderen Lastzweig. Dies geschieht mittels der Vakuumschalter nach einem festen Ablaufdiagramm. Die Strombegrenzungswiderstände kompensieren dabei den Kreisstrom, der während der Umschaltung auftritt.

Aufgabe der Erfindung ist es, einen Laststufenschalter der eingangs genannten Art mit hoher Stoßspannungsfestigkeit und zugleich hoher Schaltleistung anzugeben.

Diese Aufgabe wird durch einen Laststufenschalter mit den Merkmalen des ersten Patentanspruchs gelöst. Die Unteransprüche betreffen vorteilhafte Weiterbildungen der Erfindung.

Der Erfindung liegt die allgemeine Idee zugrunde, durch zusätzliche mechanische Schaltelemente, die jeweils zwischen den Vakuumschaltröhren und der jeweiligen Wicklungsanzapfung, mit der sie elektrisch in Verbindung stehen, angeordnet sind, eine galvanische Trennung, d. h. Potentialtrennung, der Vakuumschaltröhren in jeweils nicht den Laststrom führenden Zweig von der jeweiligen Wicklungsanzapfung zu erreichen.

Dadurch werden eventuelle auftretende Stoßspannungen unschädlich für Vakuumschaltröhren im jeweils nicht den Laststrom führenden Lastzweig. Dies gilt gleichermaßen für die Vakuumschaltröhren, die als Hauptkontakt arbeiten, als auch diejenigen, die als Widerstandskontakt arbeiten.

Die Erfindung soll nachfolgend an Hand von Zeichnungen beispielhaft noch näher erläutert werden. Die Figuren zeigen:
- FIG. 1: einen erfindungsgemäßen Laststufenschalter in schematischer Darstellung. Gezeigt ist hier die Grundstellung, in der die Wicklungsanzapfung n beschaltet ist.
- FIG. 2 bis 13: zeigen die einzelnen Schritte der Umschaltsequenz bei einer Lastumschaltung auf die Wicklungsanzapfung n+1. Figur 13 zeigt dabei den stationären Zustand nach vollzogener Lastumschaltung.

In Figur 1 ist der Lastumschalter eines erfindungsgemäßen Laststufenschalters im Detail dargestellt. Der Wähler des Laststufenschalters, der vor der eigentlichen Lastumschaltung die leistungslose Anwahl der neuen Wicklungsanzapfung, hier n+1, auf die umgeschaltet werden soll, vornimmt, ist nicht dargestellt.

Der Lastumschalter hat, wie auch aus dem Stand der Technik bekannt, zwei Lastzweige A und B, die jeweils mit einer Wicklungsanzapfung n bzw. n+1 elektrisch in Verbindung stehen.

Der erfindungsgemäße Laststufenschalter besitzt in jedem Lastzweig einen Hauptstromzweig und einen Hilfsstromzweig.

Der erste Hauptstromzweig stellt eine elektrische Verbindung von der Wicklungsanzapfung n über und eine Vakuumschaltröhre MSVa zur Lastableitung LA her.

Der zweite Hauptstromzweig stellt eine elektrische Verbindung von der Wicklungsanzapfung n+1 über eine Vakuumschaltröhre MSVb zur Lastableitung LA her.

Der erste Hilfsstromzweig, der parallel zum ersten Hauptstromzweig vorgesehen ist, stellt eine elektrische Verbindung von der Wicklungsanzapfung n über eine weitere Vakuumschaltröhre TTVa und einen in Reihe dazu angeordneten mindestens einen ersten Überschaltwiderstand Ra zur Lastableitung her.

Der zweite Hilfsstromzweig, der parallel zum zweiten Hauptstromzweig vorgesehen ist, stellt eine elektrische Verbindung von der Wicklungsanzapfung n+1 über eine weitere Vakuumschaltröhre TTVb und einen in Reihe dazu angeordneten mindestens einen zweiten Überschaltwiderstand Rb zur Lastableitung her.

Erfindungsgemäß ist in jedem der Hauptstromzweige und in jedem der Hilfsstromzweige zwischen der jeweiligen Wicklungsanzapfung n bzw. n+1 und der damit elektrisch in Verbindung stehenden jeweiligen Vakuumschaltröhre MSVa, TTVa, bzw. auf der anderen Seite MSVb, TTVb ein weiterer, separat betätigbarer mechanischer Kontakt vorgesehen. Insgesamt sind also vier solcher mechanischer Kontakte vorhanden:
- Ein mechanischer Kontakt MDCa zum Schutz der Vakuumschaltröhre MSVa,
- ein weiterer mechanischer Kontakt TDCa zum Schutz der Vakuumschaltröhre TTVa
- ein weiterer mechanischer Kontakt MDCb zum Schutz der Vakuumschaltröhre MSVb
- schließlich ein weiterer mechanischer Kontakt TDCb zum Schutz der Vakuumschaltröhre TTVb.

In der Figur 1 sind die jeweiligen mechanischen Kontakte MDCa, TDCa, MDCb und TDCb als doppelpolige Umschaltkontakte (Wenderkontakte) ausgeführt. Sie sind jedoch ebenso als separate, einfach unterbrechende Kontakte realisierbar.

Nach einer bevorzugten Ausführungsform der Erfindung sind, wie in Figur 1 ebenfalls dargestellt, in jedem Lastzweig noch mechanische Dauerhauptkontakte MCa und MCb vorgesehen, von denen einer jeweils im stationären Betrieb die Dauerstromführung übernimmt und die Vakuumschaltröhre im Hauptstromzweig dieses Lastzweiges entlastet.

In der Figur 1 ist die Wicklungsanzapfung n beschaltet; der Laststrom wird von dieser Wicklungsanzapfung zur Lastableitung LA geführt. Es ist zu sehen, dass durch den erfindungsgemäß angeordneten mechanischen Kontakt MDCb in dessen Stellung die Vakuumschaltröhre MSVb vollständig von der nicht beschalteten Wicklungsanzapfung n+1 getrennt ist. Ebenso ist durch die Stellung des erfindungsgemäßen mechanischen Kontaktes TDCb die Vakuumschaltröhre TTVb vollständig von der nicht beschalteten Wicklungsanzapfung n+1 getrennt.

Der erfindungsgemäße Laststufenschalter ermöglicht es also, die Vakuumschaltröhren in jeweils nicht den Laststrom führenden Zweig vollständig von der jeweiligen Wicklungsanzapfung galvanisch zu trennen und damit vor Stoßspannungsbeanspruchungen zu schützen.

Nachfolgend soll an Hand der weiteren Figuren eine vollständige Schaltsequenz des erfindungsgemäßen Laststufenschalters bei der Umschaltung der in Figur 1 gezeigten Grundstellung auf die neue Wicklungsanzapfung n+1 in allen Einzelschritten dargestellt werden.
- Figur 2:: Der Dauerhauptkontakt MCA ist geöffnet; der Laststrom wird von der Vakuumschaltröhre MSVa übernommen. Gleichzeitig öffnet die Vakuumschaltröhre TTVb.
- Figur 3:: Die Vakuumschaltröhre MSVa öffnet; die Vakuumschaltröhre MSVb öffnet ebenfalls.
- Figur 4:: Der Laststrom wird jetzt von der Vakuumschaltröhre TTVa und dem in Reihe geschalteten Überschaltwiderstand RA geführt. Gleichzeitig schließt der bisher geöffnete mechanische Kontakt TDCb.
- Figur 5:: Die Vakuumschaltröhre TTVb schließt.
- Figur 6:: Es fließt jetzt ein Kreisstrom Ic über die beiden Vakuumschaltröhren TTVa und TTVb und Überschaltwiderstände RA und RB in jedem der beiden Zweige. Gleichzeitig beginnt der mechanische Kontakt MDCa zu öffnen. Der mechanische Kontakt MDCb auf der anderen Seite beginnt zu schließen.
- Figur 7:: Jetzt öffnet die Vakuumschaltröhre TTVa.
- Figur 8:: Der Laststrom ist jetzt vollständig auf den anderen Zweig kommutiert und wird ausschließlich über die Reihenschaltung von TTVb und RB geführt.
- Figur 9:: Der mechanische Kontakt MDCa ist vollständig geöffnet. Der mechanische Kontakt MDCb ist vollständig geschlossen. Gleichzeitig schließen die Vakuumschaltröhren MSVa und MSVb.
- Figur 10:: Der Laststrom wird jetzt von der Vakuumschaltröhre MSVb geführt. Gleichzeitig öffnet der mechanische Kontakt TDCa.
- Figur 11:: Die Vakuumschaltröhre TTVa schließt.
- Figur 12:: Durch die geöffneten mechanischen Kontakte MDCa und TDCa sind jetzt die Vakuumschaltröhren auf der nicht den Laststrom führenden Seite MSVa bzw. TTVa vollständig galvanisch vom Potential der ehemals beschalteten Wicklungsanzapfung n getrennt.
- Figur 13:: Schließlich übernimmt der Dauerhauptkontakt der neu beschalteten Seite MCB den Laststrom; die Lastumschaltung auf die neue Wicklungsanzapfung n+1 ist abgeschlossen.

Es ist zu sehen, dass bei der erläuterten Schaltsequenz sichergestellt ist, dass jeweils die Vakuumschaltröhren der nicht den Laststrom führenden Seite durch die entsprechenden mechanischen Kontakte von der nicht beschalteten Wicklungsanzapfung vollständig galvanisch getrennt sind - die Aufgabe der Erfindung ist gelöst.

## Patentansprüche

1. Laststufenschalter zur unterbrechungslosen Umschaltung zwischen Wicklungsanzapfungen (n, n+1) eines Stufentransformators, umfassend
- einen Wähler zur leistungslosen Vorwahl der Wicklungsanzapfung (n, n+1), auf die umgeschaltet werden soll, und
- einen Lastumschalter zur eigentlichen Lastumschaltung von der bisherigen (n) auf die vorgewählte Wicklungsanzapfung (n+1),
wobei
- der Lastumschalter zwei Hauptstromzweige und zwei Hilfsstromzweige besitzt,
- der erste Hauptstromzweig die erste Wicklungsanzapfung (n) über eine Vakuumschaltröhre (MSVa) mit einer Lastableitung (LA) elektrisch verbindet,
- der zweite Hauptstromzweig die zweite Wicklungsanzapfung (n+1) über eine weitere Vakuumschaltröhre (MSVb) mit der Lastableitung (LA) elektrisch verbindet,
- der erste Hilfsstromzweig die erste Wicklungsanzapfung (n) über eine Reihenschaltung aus einer weiteren Vakuumschaltröhre (TTVa) und mindestens einem Überschaltwiderstand (Ra) mit der Lastableitung (LA) verbindet,
- der zweite Hilfsstromzweig die zweite Wicklungsanzapfung (n+1) über eine Reihenschaltung aus einer weiteren Vakuumschaltröhre (TTVb) und mindestens einem weiteren Überschaltwiderstand (Rb) mit der Lastableitung (LA) verbindet,
**dadurch gekennzeichnet, dass**
- in jedem der beiden Hauptstromzweige und in jedem der beiden Hilfsstromzweige zwischen der jeweiligen Wicklungsanzapfung (n, n+1) und der jeweiligen Vakuumschaltröhre (MSVa, MSVb, TTVa, TTVb) in diesem Zweig ein weiterer, separat betätigbarer mechanischer Kontakt (MDCa, MDCb, TDCa, TDCb) vorgesehen ist, derart, dass die Vakuumschaltröhren (MSVa oder MSVb) im Hauptstromzweig und im Hilfsstromzweig (TTVa oder TTVb) der nicht beschalteten Wicklungsanzapfung (n oder n+1) galvanisch von dieser trennbar sind.

2. Laststufenschalter nach Anspruch 1, **dadurch gekennzeichnet, dass** parallel zu jedem der beiden Hauptstromzweige ein Dauerhauptkontakt (MCa, MCb) zur Führung des Dauerstromes im stationären Betrieb vorgesehen ist.

3. Laststufenschalter nach Anspruch 1 oder 2, **dadurch gekennzeichnet, dass** die zusätzlichen mechanischen Kontakte (MDCa, MDCb, TDCa, TDCb) als doppelpolige Umschaltkontakte ausgebildet sind.

4. Laststufenschalter nach Anspruch 1 oder 2 oder 3, **dadurch gekennzeichnet, dass** die zusätzlichen mechanischen Kontakte (MDCa, TDCa bzw. MDCb, TDCb) jeder Seite jeweils baulich vereinigt sind.

## Claims

1. On-load tap changer for interrupted switching over between winding taps (n, n+1) of a tapped transformer, comprising
- a selector for power-free preselection of the winding tap (n, n+1), which is to be switched over to and
- a load changeover switch for the actual load changeover from the previous winding tap (n) to the preselected winding tap (n+1),
Wherein
- the load changeover switch has two main current branches and two auxiliary current branches,
- the first main current branch electrically connects the first winding tap (n) to a load shunt (LA) by way of a vacuum switching tube (MVSa),
- the second main load branch electrically connects the second winding tap (n+1) to the load shunt (LA) by way of a further vacuum switching tube (MSCb),
- the first auxiliary current branch connects the first winding tap (n) to the load shunt (LA) by way of a series connection of a further vacuum switching tube (TTVa) and at least one switch-over resistance (Ra),
- the second auxiliary current branch connects the second winding tap (n+1) to the load shunt (LA) by way of a series connection of a further vacuum switching tube (TTVb) and at least one further switch-over resistance (Rb),
**characterised in that**
- a further, separately actuable mechanical contact (MDCa, MDCb, TDCa, TDCb) is so provided in each of the two main current branches and each of the two auxiliary current branches between the respective winding tap (n, n+1) and the respective vacuum switching tube (MSVa, MSVb, TTVa, TTVb) in this branch that the vacuum switching tubes (MSVa or MSVb) in the main current branch and the vacuum switching tubes (TTVa or TTVb) in the auxiliary current branch of the unconnected winding tap (n or n+1) are electrically separable from this tap.

2. On-load tap changer according to claim 1, **characterised in that** a permanent main contact (MCa, MCb) for conducting the permanent current in stationary operation is provided in parallel to each of the two main current branches.

3. On-load tap changer according to claim 1 or 2, **characterised in that** the additional mechanical contacts (MDCa, MDCb, TDCa, TDCb) are constructed as double-pole changeover contacts.

4. On-load tap changer according to claim 1, 2 or 3, **characterised in that** the additional mechanical contacts (MDCa, TDCa or MDCb, TDCb) of each side are respectively constructionally combined.

## Revendications

1. Commutateur de prises en charge pour commuter sans coupure entre des prises d'enroulement (n, n+1) d'un transformateur de réglage comprenant :
- un sélecteur pour présélectionner hors charge la prise d'enroulement (n, n+1) sur laquelle on veut commuter et,
- un commutateur de charge pour commuter en charge entre la prise utilisée actuellement (n) vers la prise d'enroulement présélectionnée (n+1),
selon lequel
- le commutateur de charge comporte deux chemins principaux de courant et deux chemins auxiliaires de courant,
- le premier chemin principal de courant reliant électriquement la première prise d'enroulement (n) à la sortie de charge (LA) par l'intermédiaire d'un tube de commutation sous vide (MSVa),
- la seconde branche principale de courant reliant électriquement la seconde prise d'enroulement (n+1) à la sortie de charge (LA) par un autre tube de commutation sous vide (MSVb),
- la première branche auxiliaire reliant la première prise d'enroulement (n) à la sortie de charge (LA) par le montage en série composé d'un autre tube de commutation sous vide (TTVa) et d'au moins une résistance de passage (Ra),
- la seconde branche auxiliaire reliant à la sortie de charge (LA), la seconde prise d'enroulement (n+1) par l'intermédiaire d'un montage en série composé d'un autre tube de commutation sous vide (TTVb) et d'au moins une autre résistance de passage (Rb),
commutateur **caractérisé en ce que**
chacune des deux branches principales de courant et chacune des deux branches auxiliaires de courant comporte entre la prise d'enroulement (n, n+1) et le tube de commutation sous vide correspondant (MSVa, MSVb, TTVa, TTVb), dans cette branche, un autre contact séparé, à commande mécanique (MDCa, MDCb, TDCa, TDCb), de façon que les tubes de commutation sous vide (MSVa ou MSVb) de la branche principale de courant et ceux (TTVa ou TTVb) de la branche auxiliaire de courant de la prise d'enroulement non commutée (n ou n+1) puissent être coupés galvaniquement.

2. Commutateur de prise en charge selon la revendication 1,
**caractérisé en ce qu'**
un contact principal permanent (MCa, MCb) pour passer le courant permanent en mode stationnaire est prévu en parallèle aux deux branches principales de courant.

3. Commutateur de prise en charge selon la revendication 1 ou 2,
**caractérisé en ce que**
les contacts mécaniques supplémentaires (MDCa, MDCb, TDCa, TDCb) sont des contacts de commutation à deux pôles.

4. Commutateur de prise en charge selon la revendication 1 ou 2 ou 3,
**caractérisé en ce que**
des contact mécaniques supplémentaires (MDCa, TDCa ou MDCb, TDCb) sont réunis par construction de chaque côté.
